# EUROPÄISCHE PATENTSCHRIFT

(11) **EP 1 035 028 B1**
(45) Veröffentlichungstag und Bekanntmachung des Hinweises auf die Patenterteilung: **04.12.2002**
(21) Anmeldenummer: 99123504.5
(22) Anmeldetag: 25.11.1999
(51) Int. Cl.: B65D 33/24, B65D 33/20, B65D 33/18

(54) **Beutel**
Bag
Sac

(30) Priorität: 11.03.1999 DE 29904488 U; 07.11.1999 DE 29919556 U
(43) Veröffentlichungstag der Anmeldung: 13.09.2000
(73) Patentinhaber: Deutsche Kard-o-Pak GmbH, 56564 Neuwied (DE)
(72) Erfinder: Hasselbeck, Wolfgang, 53598 Bad Breisig (DE)
(74) Vertreter: Säger, Manfred, Dipl.-Ing.

(56) Entgegenhaltungen:
- EP-A- 0 500 208
- US-A- 3 446 420
- US-A- 3 819 106
- US-A- 4 638 912
- US-A- 5 383 727

## Beschreibung

Die vorliegende Erfindung betrifft einen Beutel
- mit einer Beutelöffnung und
- mit mindestens einem zum Wiederverschließen der Beutelöffnung nach Öffnen des Beutels dienenden streifenförmigen Klettverschluß, der einen ersten Streifen und einen zweiten Streifen aufweist, die beide in etwa parallel zur oberen Endkante des Beutels im Bereich der Beutelöffnung angeordnet sind,
- wobei der erste Streifen mit seiner Rückseite in etwa parallel zur oberen Endkante des Beutels im Bereich der Beutelöffnung festgelegt ist,
- wobei vor dem erstmaligen Öffnen im ungeöffneten Zustand des Beutels der zweite Streifen mit seiner als Klettverschluß wirkenden Wirkseite auf der entgegengesetzt zur Rückseite liegenden Wirkseite des ersten Streifens lösbar haftend aufliegt und
- wobei die mit einer Klebeschicht versehene Rückseite des zweiten Streifens mit einem Abziehstreifen abgedeckt ist.

Allgemein weisen Beutel mit Beutelöffnung und mit Klettverschluß (vgl. Druckschrift US-A-3 446 420) eine Reihe von Unzulänglichkeiten auf, beispielsweise dergestalt, daß sowohl beim ersten Streifen als auch beim zweiten Streifen jeweils die als Klettverschluß wirkende Wirkseite frei- und offenliegt, so daß insbesondere beim Befüllen und Abpacken des Beutels eine unerwünschte Verunreinigung der Wirkseite des ersten Streifens und/oder der Wirkseite des zweiten Streifens eintreten kann, etwa wenn der Beutel mit pulverförmigem Material befüllt wird und sich während des Befüll- und Abpackprozesses Materialpartikel in der Umgebungsluft befinden. Derartige Verunreinigungen ziehen nicht nur eine starke optische Beeinträchtigung nach sich, sondern schränken auch die technische Funktion und Wirkung des Klettverschlusses massiv ein.

Des weiteren besteht die Gefahr, daß sich durch das Frei- und Offenliegen der Wirkseite des ersten Streifens und der Wirkseite des zweiten Streifens beispielsweise Kleidungsstücke oder dergleichen in der feinen häkchenförmigen Struktur der jeweiligen Wirkseite verhaken, was zu Komplikationen führt.

Auch hat sich bei den bekannten Beuteln (vgl. Druckschrift US-A-3 446 420) als nachteilig erwiesen, daß - trotz des Beigebens ausführlicher Gebrauchsanweisungen - die Handhabung beim Wiederverschließen des Beutels insbesondere von Endverbrauchern und Laien nicht selten als kompliziert und umständlich empfunden wird, zumal stets gewährleistet sein muß, daß die Wirkseite des ersten Streifens und die Wirkseite des zweiten Streifens (nahezu) deckungsgleich aufeinander zu liegen kommen.

Dieses Erfordernis macht die bekannten Beutel (vgl. Druckschrift US-A-3 446 420) bei ihrer praktischen Anwendung, insbesondere beim erstmaligen Wiederverschließen des Beutels, ausgesprochen unflexibel, setzt die vorgegebene Anordnung der beiden Streifen des Klettverschlusses doch voraus, daß dem Beutel vor dem erstmaligen Wiederverschliessen stets in etwa gerade die Menge an Füllmaterial entnommen wird, die ein Wiederverschließen bei der vorgegebenen Anordnung der beiden Streifen des Klettverschlusses erlaubt. Daß dies eher praxisfremd ist, mag man sich exemplarisch daran veranschaulichen, daß sich die bei einem mit Kaffeepulver befüllten Beutel erstmalig entnommene Menge an Kaffeepulver weniger nach der Anordnung der beiden Streifen des Klettverschlusses als vielmehr nach der Anzahl der zuzubereitenden Tassen Kaffee richten sollte.

Zusammenfassend läßt sich feststellen, daß es zu nach Öffnen wiederverschließbaren Beuteln im Stand der Technik eine Reihe von Vorschlägen gibt (vgl. zum Beispiel die Druckschrift DE-U-295 18 495 oder auch die Druckschrift US-A-5 383 727); allen bekannten Beuteln mit Wiederverschlußsystem haftet jedoch der Nachteil an, daß es kein funktionierendes, universell anwendbares wirtschaftliches Wiederverschlußsystem für Beutelverpackungen gibt. Am ehesten entspricht der Zielsetzung eines solchen Wiederverschlußsystems für Beutelverpackungen noch der eingangs aufgeführte gattungsgemäße Beutel (vgl. die Druckschrift US-A-4 638 912, das einen Beutel nach dem Oberbegriff des Anspruch 1 beschreibt).

Ausgehend von den vorstehend dargelegten Nachteilen und Unzulänglichkeiten konventioneller Beutel liegt der vorliegenden Erfindung die Aufgabe zugrunde, einen gattungsgemäßen Beutel so weiterzubilden, daß den Erfordernissen der Praxis genügt ist. Des weiteren sollen Sauberkeit, ansprechende Optik, einfache Handhabbarkeit und flexible, an die erstmalig dem Beutel entnommene Menge anpaßbare Anwendbarkeit des Wiederverschlusses gewährleistet sein. Schließlich soll mit der vorliegenden Erfindung auch das Ziel verfolgt werden, für handelsüblich verfügbare streifenförmige Klettverschlüsse in einfacher Weise Anwendung finden zu können, um einen einerseits wirtschaftlich interessanten und andererseits mehrmals funktionierenden Wiederverschluß bereitzustellen.

Diese Aufgabe wird bei einem gattungsgemäßen Beutel dadurch gelöst, daß gemäß der Lehre der vorliegenden Erfindung
- zum Wiederverschließen der Beutelöffnung nach Öffnen des Beutels die Beutelöffnung um zwei Falzlinien des Beutels bis auf dessen Außenseite unter Bildung einer Kante klappbar ist und
- die Rückseite des zweiten Streifens nach Abziehen des Abziehstreifens auf der anderen Außenseite des Beutels als die Rückseite des ersten Streifens festlegbar ist.

Der Beutel gemäß der vorliegenden Erfindung läßt sich zunächst dadurch beschreiben, daß die Wirkseite des ersten Streifens und die Wirkseite des zweiten Streifens vor dem Öffnen des Beutels einander zugewandt liegen und sich mithin gewissermaßen gegenseitig abdecken, so daß insbesondere beim Befüllen und Abpacken des Beutels eine unerwünschte Verunreinigung der Wirkseite des ersten Streifens und/oder der Wirkseite des zweiten Streifens in absolut zuverlässiger Weise verhindert ist, und zwar selbst dann, wenn der Beutel mit pulverförmigem Material befüllt wird und sich während des Befüllund Abpackprozesses Materialpartikel in der Umgebungsluft befinden. Mithin kann naturgemäß weder eine optische Beeinträchtigung des Klettverschlusses noch eine Einschränkung der technischen Funktion und Wirkung des Klettverschlusses eintreten.

Indem die mit einer Klebeschicht versehene Rückseite des zweiten Streifens mit einem Abziehstreifen abgedeckt ist, ist diese Klebeschicht vor Verunreinigungen jeglicher Art geschützt; auch ist durch die einander zugewandte Anordnung der Wirkseiten des Klettverschlusses sowie durch das Abdecken der mit einer Klebeschicht versehenen Rückseite des zweiten Streifens mit einem Abziehstreifen eine geschichtete oder gestapelte Aufbewahrung und Lagerung der Beutel gemäß der vorliegenden Erfindung problemlos möglich, da weder durch die Wirkseiten des Klettverschlusses noch durch die mit einer Klebeschicht versehene Rückseite des zweiten Streifens ein Zusammenhängen und/oder Aneinanderkleben der geschichteten oder gestapelten Beutel erfolgen kann (in gleicher Weise kann sich auch kein Kleidungsstück oder dergleichen in der feinen häkchenförmigen Struktur der jeweiligen Wirkseite verhaken).

Im Hinblick auf die Lösung gemäß der vorliegenden Erfindung ist zu bemerken, daß - auch ohne das Beigeben ausführlicher Gebrauchsanweisungen - die Handhabung beim Wiederverschließen des Beutels auch von Endverbrauchern und Laien als einfach und praktisch empfunden wird, was auf die nachfolgend dargestellte Weise gewissermaßen "automatisch" gewährleistet ist :

Beim erstmaligen Wiederverschließen des Beutels wird die Beutelöffnung in Abhängigkeit von der dem Beutel entnommenen Menge um zwei (oder mehr) Falzlinien des Beutels bis auf dessen Außenseite unter Bildung mindestens einer Kante geklappt. Zuvor, währenddessen oder danach wird der die mit einer Klebeschicht versehene Rückseite des zweiten Streifens abdeckende Abziehstreifen abgezogen, so daß die Klebeschicht auf der Rückseite des zweiten Streifens freigelegt ist und die freigelegte Rückseite des zweiten Streifens auf der Außenseite des Beutels festlegbar ist.

Dies macht den Beutel gemäß der vorliegenden Erfindung bei seiner praktischen Anwendung, insbesondere beim erstmaligen Wiederverschließen des Beutels, insofern ausgesprochen flexibel, als die Anordnung der beiden Streifen des Klettverschlusses zueinander nicht starr vorgegeben ist, sondern vielmehr vom Benutzer selbst in Abhängigkeit von der dem Beutel entnommenen Menge individuell bestimmt werden kann. In diesem Zusammenhang richtet sich die Art und Weise des Wiederverschließens, das heißt die Anordnung des zweiten Streifens des Klettverschlusses auf der Außenseite des Beutels sowie die Anzahl der Falzlinien im wesentlichen nach der dem Beutel entnommenen Menge:

So ist die Beutelöffnung zum Wiederverschließen derselben nach Öffnen des Beutels um zwei Falzlinien des Beutels bis auf dessen Außenseite unter Bildung einer Kante klappbar, so daß die Rückseite des zweiten Streifens nach Abziehen des Abziehstreifens auf der anderen Außenseite des Beutels als die ebenfalls vorzugsweise durch eine Klebeschicht festgelegte Rückseite des ersten Streifens festlegbar ist. Hierbei sind die beiden vorteilhafterweise in etwa parallel zueinander angeordneten Falzlinien im wiederverschlossenen Zustand des Beutels in zweckmäßiger Weise zwischen dem ersten Streifen und dem zweiten Streifen angeordnet, vorzugsweise mit unterschiedlichem Abstand zur oberen Endkante des Beutels und in etwa parallel zur oberen Endkante des Beutels.

Gemäß einer bevorzugten Ausgestaltungsform der vorliegenden Erfindung bedeckt der Abziehstreifen die mit einer Klebeschicht versehene Rückseite des zweiten Streifens zumindest vollständig. Hierdurch ist zum einen gewährleistet, daß vor dem erstmaligen Wiederverschließen des Beutels die Wirkung der Klebeschicht vollständig aufgehoben ist, so daß ein unbeabsichtigtes Anhaften oder Zusammenhaften sowie unschöne Verunreinigungen de facto ausgeschlossen sind; zum anderen wird das Ergreifen und Abziehen des Abziehstreifens unmittelbar vor dem erstmaligen Wiederverschließen der Beutelöffnung erleichtert, wenn die flächenmäßige Dimensionierung des Abziehstreifens vorteilhafterweise etwas größer als die flächenmäßige Dimensionierung der mit einer Klebeschicht versehenen Rückseite des zweiten Streifens gewählt ist, denn durch den (geringen) Überstand des Abziehstreifens kann dieser leicht und ohne weiteres mit den Fingern erfaßt und abgezogen werden.

Eine Erleichterung des Abziehvorgangs kann alternativ oder ergänzend hierzu auch dadurch bewerkstelligt werden, daß der Abziehstreifen zumindest auf seiner der Klebeschicht zugewandten Seite mit einer klebstoffabweisenden Glattschicht versehen und hierbei vorzugsweise silikonisiert oder aus Silikon ist.

Gemäß einer zweckmäßigen Weiterbildung der vorliegenden Erfindung können anstelle eines Klettverschlusses auch zwei Klettverschlüsse vorgesehen sein. Diese beiden Klettverschlüsse, die vorzugsweise auf unterschiedlichen Außenseiten des Beutels angeordnet sind, dienen insofern der Erweiterung der Möglichkeiten beim Wiederverschließen der Beutelöffnung, als das Wiederverschließen in nahezu exakter Anpassung an die im Laufe der Zeit infolge Entnahme von Material aus dem Beutel abnehmende Füllhöhe im Beutel realisierbar ist.

Auch können die beiden Klettverschlüsse, die vorteilhafterweise jeweils in etwa parallel zur oberen Endkante des Beutels angeordnet sind und/oder die vorteilhafterweise mit unterschiedlichem Abstand zur oberen Endkante des Beutels angeordnet sind, für den Fall vorgesehen sein, daß - wider Erwarten - eine Fehlhandhabung oder eine Fehlfunktion beim "ersten" Klettverschluß vorliegt; für diesen Fall steht dann - gewissermaßen als Ersatz - der zweite Klettverschluß zur Verfügung.

In einer bevorzugten Ausbildung der vorliegenden Erfindung ist der erste Streifen aus Velour und der zweite Streifen aus zweckmäßigerweise häkchenförmig ausgebildetem Mikroplastmaterial; auch der umgekehrte Fall, das heißt der erste Streifen ist aus zweckmäßigerweise häkchenförmig ausgebildetem Mikroplastmaterial und der zweite Streifen ist aus Velour, ist möglich.

Gemäß einer praktischen Ausführungsform der vorliegenden Erfindung ist im Innern des Beutels mindestens eine Siegelzone vorgesehen, die eine einstellbar niedrige Festigkeit der Siegelnaht (sogenannter Peeleffekt) aufweisen kann.

Weitere Ausgestaltungen, Merkmale und Vorteile der vorliegenden Erfindung werden nachstehend anhand der Figuren 1 bis 10 beschrieben, durch die in exemplarischer Form drei Ausführungsbeispiele des Beutels veranschaulicht sind.

Es zeigt:
- Fig. 1: den oberen Bereich eines ersten Ausführungsbeispiels eines Beutels gemäß der vorliegenden Erfindung, in seitlicher Ansicht;
- Fig. 2: den Beutel aus Fig. 1, in perspektivischer Darstellung;
- Fig. 3: den oberen Bereich des Beutels aus den Fig. 1 und 2 mit der Beutelöffnung vor erstmaligem Wiederverschließen, in seitlicher Ansicht;
- Fig. 4: den oberen Bereich des Beutels aus Fig. 3 vor erstmaligem Wiederverschließen in Zwischenstellung, in seitlicher Ansicht;
- Fig. 5: den oberen Bereich des Beutels aus Fig. 4 im erstmalig wiederverschlossenen Zustand, in seitlicher Ansicht;
- Fig. 6: den oberen Bereich des Beutels aus Fig. 5 beim Wiederöffnen, in seitlicher Ansicht;
- Fig. 7: den oberen Bereich des Beutels aus Fig. 6 beim Wiederöffnen in Zwischenstellung, in seitlicher Ansicht;
- Fig. 8: den Beutel aus den Fig. 1 bis 7 beim Wiederöffnen, in perspektivischer Darstellung;
- Fig. 9: den oberen Bereich eines zweiten Ausführungsbeispiels eines Beutels gemäß der vorliegenden Erfindung, in seitlicher Ansicht; und
- Fig. 10: den oberen Bereich eines dritten Ausführungsbeispiels eines Beutels gemäß der vorliegenden Erfindung, in seitlicher Ansicht.

Identische Bezugszeichen beziehen sich auf gleich oder ähnlich ausgebildete Elemente oder Merkmale in den Figuren 1 bis 10.

In Figur 1 ist der obere Bereich (in seitlicher Ansicht), in Figur 2 die Gesamtheit (in perspektivischer Darstellung) eines ersten Ausführungsbeispiels eines Beutels 5 gemäß der vorliegenden Erfindung gezeigt.

Der Beutel 5 weist eine Beutelöffnung 6 (vgl. Figur 2) und einen zum Wiederverschließen der Beutelöffnung 6 nach Öffnen des Beutels 5 dienenden streifenförmigen Klettverschluß 7, 8 auf, wobei der Klettverschluß 7, 8 einen ersten Streifen 7 aus Velourmaterial und einen zweiten Streifen 8 aus häkchenförmig ausgebildetem Mikroplastmaterial umfaßt, die beide im wesentlichen parallel zur oberen Endkante 9 des Beutels 5 im Bereich der Beutelöffnung 6 angeordnet sind; insbesondere ist der erste Streifen 7 mit seiner Rückseite 7r im wesentlichen parallel zur oberen Endkante 9 des Beutels 5 im Bereich der Beutelöffnung 6 durch eine Klebeschicht festgelegt.

Vor dem erstmaligen Öffnen des Beutels 5 liegt der zweite Streifen 8 mit seiner als Klettverschluß wirkenden Wirkseite 8w auf der entgegengesetzt zur Rückseite 7r liegenden Wirkseite 7w des ersten Streifens 7 lösbar haftend auf (vgl. Figuren 1 bis 4), wobei die mit einer Klebeschicht versehene Rückseite 8r des zweiten Streifens 8 mit einem Abziehstreifen 4 abgedeckt ist (vgl. Figuren 1 bis 3, das heißt in Figur 4 ist der Abziehstreifen 4 kurz vor dem erstmaligen Wiederverschließen der Beutelöffnung 6 abgezogen).

Dies bedeutet, daß die Wirkseite 7w des ersten Streifens 7 und die Wirkseite 8w des zweiten Streifens 8 einander zugewandt liegen und sich mithin gewissermaßen gegenseitig abdecken (vgl. Figuren 1 bis 4), so daß insbesondere beim Befüllen und Abpacken des Beutels 5 eine unerwünschte Verunreinigung der Wirkseite 7w des ersten Streifens 7 und der Wirkseite 8w des zweiten Streifens 8 in absolut zuverlässiger Weise verhindert ist, und zwar selbst dann, wenn der Beutel 5 mit pulverförmigem Material befüllt wird und sich während des Befüllund Abpackprozesses Materialpartikel in der Umgebungsluft befinden. Mithin kann weder eine optische Beeinträchtigung des Klettverschlusses 7, 8 noch eine Einschränkung der technischen Funktion und Wirkung des Klettverschlusses 7, 8 eintreten.

Indem die mit einer Klebeschicht versehene Rückseite 8r des zweiten Streifens 8 mit einem Abziehstreifen 4 abgedeckt ist, ist diese Klebeschicht vor Verunreinigungen jeglicher Art geschützt; auch ist durch die einander zugewandte Anordnung der Wirkseiten 7w, 8w des Klettverschlusses 7, 8 sowie durch das Abdecken der mit einer Klebeschicht versehenen Rückseite 8r des zweiten Streifens 8 mit einem Abziehstreifen 4 eine geschichtete oder gestapelte Aufbewahrung und Lagerung der Beutel 5 problemlos möglich, da weder durch die Wirkseiten 7w, 8w des Klettverschlusses 7, 8 noch durch die mit einer Klebeschicht versehene Rückseite 8r des zweiten Streifens 8 ein Zusammenhängen oder Aneinanderkleben der geschichteten oder gestapelten Beutel 5 erfolgen kann (in gleicher Weise kann sich auch ein Kleidungsstück oder dergleichen nicht in der feinen häkchenförmigen Struktur der jeweiligen Wirkseite 7w bzw. 8w verhaken).

Des weiteren wird auch ohne das Beigeben ausführlicher Gebrauchsanweisungen die Handhabung beim Wiederverschließen des Beutels 5 auch von Endverbrauchern und Laien als einfach und praktisch empfunden, was auf die nachfolgend dargestellte Weise gewissermaßen "automatisch" gewährleistet ist:

Beim erstmaligen Wiederverschließen des Beutels 5 wird die Beutelöffnung 6 um zwei Falzlinien 10, 16 (vgl. Figuren 2 bis 4) des Beutels 5 bis auf dessen Außenseite unter Bildung einer Kante 13 geklappt.

Im Detail ist eine Falzlinie 10 am Beutel 5 vorgesehen, um die der Beutel 5 im Bereich seiner Beutelöffnung 6 in einem ersten Schritt (vgl. Figur 2) bis zur Auflage auf der Außenseite des Beutels 5 in Richtung des Pfeils 11 geklappt wird, wie dies in Figur 3 dargestellt ist. Es ergibt sich dann in etwa die Lage gemäß Figur 4, wobei sich in diesem Zustand eine Kante 13 bildet.

Währenddessen (vgl. Übergang von Figur 3 auf Figur 4) wird der die mit einer Klebeschicht versehene Rückseite 8r des zweiten Streifens 8 abdeckende Abziehstreifen 4 abgezogen, so daß die Klebeschicht auf der Rückseite 8r des zweiten Streifens 8 freigelegt ist (vgl. Figur 4). Wie aus den Figuren 1, 2 und 3 ersichtlich ist, bedeckt hierbei der Abziehstreifen 4 die mit einer Klebeschicht versehene Rückseite 8r des zweiten Streifens 8 vollständig und steht an den Rändern der Rückseite 8r des zweiten Streifens 8 sogar leicht über.

Hierdurch ist zum einen gewährleistet, daß vor dem erstmaligen Wiederverschließen des Beutels 5 die Wirkung der Klebeschicht vollständig aufgehoben ist, so daß ein unbeabsichtigtes Anhaften oder Zusammenhaften sowie unschöne Verunreinigungen de facto ausgeschlossen sind; zum anderen wird das Ergreifen und Abziehen des Abziehstreifens 4 (vgl. Übergang von Figur 3 auf Figur 4) unmittelbar vor dem erstmaligen Wiederverschließen der Beutelöffnung 6 erleichtert, weil die flächenmäßige Dimensionierung des Abziehstreifens 4 etwas größer als die flächenmäßige Dimensionierung der mit einer Klebeschicht versehenen Rückseite 8r des zweiten Streifens 8 gewählt ist; durch den geringen Überstand des Abziehstreifens 4 kann dieser leicht und ohne weiteres mit den Fingern erfaßt und abgezogen werden. Eine Erleichterung des Abziehvorgangs wird ergänzend hierzu auch dadurch bewerkstelligt, daß der Abziehstreifen 4 silikonisiert ist.

Um die Kante 13 herum wird nunmehr gemäß der Richtung des Pfeils 12 (vgl. Figur 4) der Wiederverschluß gebildet, indem nochmals in gleicher Richtung eine Falzung um die Falzlinie 16 - entsprechend der Kante 13 - herum durchgeführt wird, bis die in Figur 5 gezeigte Lage erhalten ist, wobei die freigelegte Rückseite 8r des zweiten Streifens 8 so auf der Außenseite des Beutels 5 festgelegt wird (vgl. Figur 5), daß der zweite Streifen 8 im Vergleich zum ersten Streifen 7 in Richtung zum Boden des Beutels 5 hin versetzt ist (vgl. Figuren 5 bis 8).

Dies macht den Beutel 5 bei seiner praktischen Anwendung, insbesondere beim erstmaligen Wiederverschließen des Beutels 5, insofern ausgesprochen flexibel, als die Anordnung der beiden Streifen 7, 8 des Klettverschlusses zueinander nicht starr vorgegeben ist, sondern vielmehr vom Benutzer selbst in Abhängigkeit von der dem Beutel 5 entnommenen Menge individuell bestimmt werden kann. In diesem Zusammenhang richtet sich die Art und Weise des Wiederverschließens, das heißt die Anordnung des zweiten Streifens 8 des Klettverschlusses 7, 8 auf der Außenseite des Beutels 5 sowie die Anzahl der Falzlinien 10, 16 im wesentlichen nach der dem Beutel 5 entnommenen Menge.

Mit anderen Worten ist gemäß dem in den Figuren 1 bis 8 veranschaulichten ersten Ausführungsbeispiel die Beutelöffnung 6 zum Wiederverschließen derselben nach Öffnen des Beutels 5 um zwei Falzlinien 10, 16 (vgl. Figuren 2 bis 4) des Beutels 5 bis auf dessen Außenseite unter Bildung der Kante 13 klappbar, so daß die Rückseite 8r des zweiten Streifens 8 nach Abziehen des Abziehstreifens 4 (vgl. Übergang von Figur 3 auf Figur 4) auf der anderen Außenseite des Beutels 5 als die ebenfalls durch eine Klebeschicht festgelegte Rückseite 7r des ersten Streifens 7 festlegbar ist (vgl. Figur 5).

Hierbei sind die beiden im wesentlichen parallel zueinander angeordneten Falzlinien 10, 16 im wiederverschlossenen Zustand des Beutels 5 (vgl. Figur 5) zwischen dem ersten Streifen 7 und dem zweiten Streifen 8 im wesentlichen parallel zur oberen Endkante 9 des Beutels 5 und mit unterschiedlichem Abstand zur oberen Endkante 9 des Beutels 5 angeordnet, wobei die zweite Falzlinie 16 im Vergleich zur ersten Falzlinie 10 in Richtung zum Boden des Beutels 5 hin versetzt ist.

Aus den Figuren 6 bis 8 geht hervor, wie die Beutelöffnung 6 nach erstmaligem Wiederverschließen des Beutels 5 wieder geöffnet wird. Da gemäß eines erfindungswesentlichen Merkmals die Haftkraft der Klebeschicht auf der Rückseite 8r des zweiten Streifens 8 größer als die Haftkraft zwischen der Wirkseite 7w des ersten Streifens 7 und der Wirkseite 8w des zweiten Streifens 8 ist, verbleibt der zweite Streifen 8 beim Wiederöffnen des Beutels 5 gemäß der Richtung des Pfeils 14 auf der Außenseite des Beutels 5 (vgl. Figur 6), so daß der streifenförmige Klettverschluß 7, 8 getrennt wird.

Hierbei wird der Beutel 5 durch "Zurückfalzen" um die Falzlinie 16 - entsprechend der Kante 13 - (vgl. Figur 6) und durch weiteres "Zurückfalzen" gemäß der Richtung des Pfeils 15 um die Falzlinie 10 (vgl. Figur 7) wieder in den offenen Zustand versetzt (vgl. Figur 8).

Wie aus Figur 9 (= oberer Bereich eines zweiten Ausführungsbeispiels eines Beutels 5 gemäß der vorliegenden Erfindung, in seitlicher Ansicht) und aus Figur 10 (= oberer Bereich eines dritten Ausführungsbeispiels eines Beutels 5 gemäß der vorliegenden Erfindung, in seitlicher Ansicht) hervorgeht, können anstelle eines Klettverschlusses 7, 8 auch zwei Klettverschlüsse 7, 8 und 7', 8' vorgesehen sein. Diese beiden Klettverschlüsse 7, 8 und 7', 8' sind auf unterschiedlichen Außenseiten des Beutels 5 angeordnet (vgl. Figuren 9 und 10), wobei die jeweils mit einer Klebeschicht versehene Rückseite 8r, 8r' der zweiten Streifen 8, 8' jeweils mit einem Abziehstreifen 4, 4' abgedeckt ist (vgl. Figuren 9 und 10).

Die beiden Klettverschlüsse 7, 8 und 7', 8' dienen insofern der Erweiterung der Möglichkeiten beim Wiederverschließen der Beutelöffnung 6, als das Wiederverschließen in nahezu exakter Anpassung an die im Laufe der Zeit infolge Entnahme von Material aus dem Beutel 5 abnehmende Füllhöhe im Beutel 5 realisierbar ist.

Auch können die beiden Klettverschlüsse 7, 8 und 7', 8', die jeweils im wesentlichen parallel zur oberen Endkante 9 des Beutels 5 angeordnet sind (vgl. Figuren 9 und 10) bzw. die mit unterschiedlichem Abstand zur oberen Endkante 9 des Beutels 5 angeordnet sind (vgl. das dritte Ausführungsbeispiel in Figur 10), für den Fall vorgesehen sein, daß - wider Erwarten - eine Fehlhandhabung oder eine Fehlfunktion beim "ersten" Klettverschluß 7, 8 vorliegt; für diesen Fall steht dann - gewissermaßen als Ersatz - der zweite Klettverschluß 7', 8' zur Verfügung.

Mit den vorstehend erläuterten drei Ausführungsbeispielen der Figuren 1 bis 10 wird erreicht, daß handelsüblich verfügbare streifenförmige Klettverschlüsse 7, 8 (bzw. 7', 8') in einfacher Weise Anwendung finden können, um einen einerseits wirtschaftlich interessanten und andererseits mehrmals funktionierenden Wiederverschluß bereitzustellen.

## Patentansprüche

1. Beutel (5)
- mit einer Beutelöffnung (6) und
- mit mindestens einem zum Wiederverschließen der Beutelöffnung (6) nach Öffnen des Beutels (5) dienenden streifenförmigen Klettverschluß (7, 8), der einen ersten Streifen (7) und einen zweiten Streifen (8) aufweist, die beide in etwa parallel zur oberen Endkante (9) des Beutels (5) im Bereich der Beutelöffnung (6) angeordnet sind,
- wobei der erste Streifen (7) mit seiner Rückseite (7r) in etwa parallel zur oberen Endkante (9) des Beutels (5) im Bereich der Beutelöffnung (6) festgelegt ist,
- wobei vor dem erstmaligen Öffnen im ungeöffneten Zustand des Beutels (5) der zweite Streifen (8) mit seiner als Klettverschluß wirkenden Wirkseite (8w) auf der entgegengesetzt zur Rückseite (7r) liegenden Wirkseite (7w) des ersten Streifens (7) lösbar haftend aufliegt und
- wobei die mit einer Klebeschicht versehene Rückseite (8r) des zweiten Streifens (8) mit einem Abziehstreifen (4) abgedeckt ist,
**dadurch gekennzeichnet,**
- **daß** zum Wiederverschließen der Beutelöffnung (6) nach Öffnen des Beutels (5) die Beutelöffnung (6) um zwei Falzlinien (10, 16) des Beutels (5) bis auf dessen Außenseite unter Bildung einer Kante (13) klappbar ist und
- **daß** die Rückseite (8r) des zweiten Streifens (8) nach Abziehen des Abziehstreifens (4) auf der anderen Außenseite des Beutels (5) als die Rückseite (7r) des ersten Streifens (7) festlegbar ist.

2. Beutel gemäß Anspruch 1, **dadurch gekennzeichnet, daß** die beiden Falzlinien (10, 16) im wiederverschlossenen Zustand des Beutels (5) zwischen dem ersten Streifen (7) und dem zweiten Streifen (8) angeordnet sind.

3. Beutel gemäß Anspruch 1 oder 2, **dadurch gekennzeichnet, daß** die beiden Falzlinien (10, 16) mit unterschiedlichem Abstand zur oberen Endkante (9) des Beutels (5) und in etwa parallel zur oberen Endkante (9) des Beutels (5) angeordnet sind.

4. Beutel gemäß mindestens einem der Ansprüche 1 bis 3, **dadurch gekennzeichnet, daß** die beiden Falzlinien (10, 16) in etwa parallel zueinander angeordnet sind.

5. Beutel gemäß mindestens einem der Ansprüche 1 bis 4, **dadurch gekennzeichnet, daß** der Abziehstreifen (4) die mit einer Klebeschicht versehene Rückseite (8r) des zweiten Streifens (8) zumindest vollständig bedeckt.

6. Beutel gemäß mindestens einem der Ansprüche 1 bis 5, **dadurch gekennzeichnet, daß** der Abziehstreifen (4) zumindest auf seiner der Klebeschicht zugewandten Seite mit einer klebstoffabweisenden Glattschicht versehen ist.

7. Beutel gemäß mindestens einem der Ansprüche 1 bis 6, **dadurch gekennzeichnet, daß** der Abziehstreifen (4) silikonisiert oder aus Silikon ist.

8. Beutel gemäß mindestens einem der Ansprüche 1 bis 7, **dadurch gekennzeichnet, daß** zwei Klettverschlüsse (7, 8; 7', 8') vorgesehen sind.

9. Beutel gemäß Anspruch 8, **dadurch gekennzeichnet, daß** die beiden Klettverschlüsse (7, 8; 7', 8') auf unterschiedlichen Außenseiten des Beutels (5) angeordnet sind.

10. Beutel gemäß Anspruch 8 oder 9, **dadurch gekennzeichnet, daß** die beiden Klettverschlüsse (7, 8; 7', 8') jeweils in etwa parallel zur oberen Endkante (9) des Beutels (5) angeordnet sind.

11. Beutel gemäß mindestens einem der Ansprüche 8 bis 10, **dadurch gekennzeichnet, daß** die beiden Klettverschlüsse (7, 8; 7', 8') mit unterschiedlichem Abstand zur oberen Endkante (9) des Beutels (5) angeordnet sind.

12. Beutel gemäß mindestens einem der Ansprüche 1 bis 11, **dadurch gekennzeichnet, daß**
- der erste Streifen (7) aus Velour und der zweite Streifen (8) aus Mikroplastmaterial ist;
oder
- der erste Streifen (7) aus Mikroplastmaterial und der zweite Streifen (8) aus Velour ist.

13. Beutel gemäß Anspruch 12, **dadurch gekennzeichnet, daß** das Mikroplastmaterial häkchenförmig ausgebildet ist.

14. Beutel gemäß mindestens einem der Ansprüche 1 bis 13, **dadurch gekennzeichnet, daß** die Rückseite (7r) des ersten Streifens (7) zum Festlegen desselben eine Klebeschicht aufweist.

15. Beutel gemäß mindestens einem der Ansprüche 1 bis 14, **dadurch gekennzeichnet, daß** im Innern des Beutels (5) mindestens eine Siegelzone vorgesehen ist.

16. Beutel gemäß Anspruch 15, **dadurch gekennzeichnet, daß** die Siegelzone eine einstellbar niedrige Festigkeit der Siegelnaht, sogenannter Peeleffekt, aufweist.

## Claims

1. A bag (5) comprising
- a bag opening (6) and
- at least one strip-shaped hook-and-loop closure (7, 8) which serves to re-close the bag opening (6) after opening of the bag (5) and which has a first strip (7) and a second strip (8) which are both arranged substantially parallel to the upper end edge (9) of the bag (5) in the region of the bag opening (6),
- wherein the first strip (7) is fixed with its rear side (7r) substantially parallel to the upper end edge (9) of the bag (5) In the region of the bag opening (6),
- wherein prior to first opening In the unopened condition of the bag (5) the second strip (8) releasably adheringly lies with its operative side (8w) acting as the hook-and-loop closure agalnst the operative side (7w) of the first strip (7), which operative side Is in opposite relationship to the rear side (7r), and
- wherein the rear side (8r) of the second strip (8), which is provided with an adhesive layer, is covered with a pull-off strip (4),
**characterised in that**
- for re-closure of the bag opening (6) after opening of the bag (5) the bag opening (6) can be folded about two fold lines (10, 16) of the bag (5) on to the outward side thereof forming an edge (13), and
- the rear side (8r) of the second strip (8), after the pull-off strip (4) has been pulled off, can be fixed on the other outward side of the bag (5) from the rear side (7r) of the first strip (7).

2. A bag according to claim 1 **characterised in that** the two fold lines (10, 16) in the re-closed condition of the bag (5) are arranged between the first strip (7) and the second strip (8).

3. A bag according to claim 1 or claim 2 **characterised in that** the two fold lines (10, 16) are arranged at different spacings relative to the upper end edge (9) of the bag (5) and substantially parallel to the upper end edge (9) of the bag (5).

4. A bag according to at least one of claims 1 to 3 **characterised in that** the two fold lines (10, 16) are arranged substantially parallel to each other.

5. A bag according to at least one of claims 1 to 4 **characterised in that** the pull-off strip (4) at least completely covers the rear side (8r), provided with an adhesive layer, of the second strip (8).

6. A bag according to at least one of claims 1 to 5 **characterised in that** at least on its side towards the adhesive layer the pull-off strip (4) is provided with an adhesive-repelling smooth layer.

7. A bag according to at least one of claims 1 to 6 **characterised in that** the pull-off strip (4) is siliconlsed or is of sllicone.

8. A bag according to at least one of claims 1 to 7 **characterised in that** there are provided two hook-and-loop closures (7, 8; 7', 8').

9. A bag according to claim 8 **characterised in that** the two hook-and-loop closures (7, 8; 7', 8') are arranged on different outward sides of the bag (5).

10. A bag according to claim 8 or claim 9 **characterised in that** the two hook-and-loop closures (7, 8; 7', 8') are respectively arranged substantially parallel to the upper end edge (9) of the bag (5).

11. A bag according to at least one of claims 8 to 10 **characterised in that** the two hook-and-loop closures (7, 8; 7', 8') are arranged at different spacings relative to the upper end edge (9) of the bag (5).

12. A bag according to at least one of claims 1 to 11 **characterised in that**
- the first strip (7) is of suede and the second strip (8) is of microplastic material; or
- the first strip (7) is of microplastic material and the second strip (8) is of suede.

13. A bag according to claim 12 **characterised in that** the microplastic material is of a hook-shaped nature.

14. A bag according to at least one of claims 1 to 13 **characterised in that** the rear side (7r) of the first strip (7) has an adhesive layer for fixing thereof.

15. A bag according to at least one of claims 1 to 14 **characterised in that** at least one sealing zone is provided in the interior of the bag (5).

16. A bag according to claim 15 **characterised in that** the sealing zone has an adjustably low level of strength of the sealing seam, a so-called peel effect.

## Revendications

1. Sachet (5) comprenant
- une ouverture (6) de sachet et
- au moins une fermeture à accrochage (7, 8) en forme de bande, servant à refermer l'ouverture (6) du sachet lorsque le sachet (5) a été ouvert, et qui présente une première bande (7) et une deuxième bande (8) qui sont toutes deux disposées à peu près parallèlement au bord terminal supérieur (9) du sachet (5) dans la région de l'ouverture (6) du sachet,
- dans lequel la première bande (7) est fixée par sa face arrière (7r) à peu près parallèlement au bord terminal supérieur (9) du sachet (5) dans la région de l'ouverture (6) du sachet,
- dans lequel, avant l'ouverture initiale, à l'état non encore ouvert du sachet (5), la deuxième bande (8) est en contact, par sa face active (8w) qui se comporte comme une fermeture à accrochage, en adhérant de façon détachable, avec la face active (7w) de la première bande (7) qui est à l'opposé de la face arrière (7r), et
- dans lequel la face arrière (8r) de la deuxième bande (8), qui est munie d'une couche de colle, est recouverte d'une bande pelable (4),
**caractérisé en ce que** :
- pour refermer l'ouverture (6) du sachet après qu'on a ouvert le sachet (5), l'ouverture (6) du sachet peut être rabattue, autour de deux lignes de pliage (10, 16) du sachet (5) jusque sur la face extérieure de ce dernier, en formant une arête (13),
- lorsqu'on a retiré la bande pelable (4), la face arrière (8r) de la deuxième bande (8) peut être fixée sur la face extérieure du sachet (5) qui est autre que la face arrière (7r) de la première bande (7).

2. Sachet selon la revendication 1, **caractérisé en ce qu'**à l'état refermé du sachet (5), les deux lignes de pliage (10, 16) sont disposées entre la première bande (7) et la deuxième bande (8).

3. Sachet selon la revendication 1 ou 2, **caractérisé en ce que** les deux lignes de pliage (10, 16) sont disposées à des distances différentes du bord terminal supérieur (9) du sachet (5) et à peu près parallèlement au bord terminal supérieur (9) du sachet (5).

4. Sachet selon au moins une des revendications 1 à 3, **caractérisé en ce que** les deux lignes de pliage (10, 16) sont disposées à peu près parallèlement entre elles.

5. Sachet selon au moins une des revendications 1 à 4, **caractérisé en ce que** la bande pelable (4) recouvre au moins entièrement la face arrière (8r) de la deuxième bande (8) qui est munie d'une couche de colle.

6. Sachet selon au moins une des revendications 1 à 5, **caractérisé en ce que** la bande pelable (4) est munie, au moins sur sa face dirigée vers la couche de colle, d'une couche lisse qui repousse la colle.

7. Sachet selon au moins une des revendications 1 à 6, **caractérisé en ce que** la bande pelable (4) est siliconée ou faite de silicone.

8. Sachet selon au moins une des revendications 1 à 7, **caractérisé en ce qu'**il est prévu deux fermetures à accrochage (7, 8 ; 7', 8').

9. Sachet selon la revendication 8, **caractérisé en ce que** les deux fermetures à accrochage (7, 8 ; 7', 8') sont disposées sur des faces extérieures différentes du sachet (5).

10. Sachet selon la revendication 8 ou 9, **caractérisé en ce que** les deux fermetures à accrochage (7, 8 ; 7', 8') sont disposées chacune à peu près parallèlement au bord terminal supérieur (9) du sachet (5).

11. Sachet selon au moins une des revendications 8 à 10, **caractérisé en ce que** les deux fermetures à accrochage (7, 8 ; 7', 8') sont disposées à des distances différentes du bord terminal supérieur (9) du sachet (5).

12. Sachet selon au moins une des revendications 1 à 11, **caractérisé en ce que**
- la première bande (7) est faite de velours et la deuxième bande (8) est faite d'une matière microplastique ; ou
- la première bande (7) est faite d'une matière microplastique et la deuxième bande (8) de velours.

13. Sachet selon la revendication 12, **caractérisé en ce que** la matière microplastique et réalisée en forme de petits crochets.

14. Sachet selon au moins une des revendications 1 à 13, **caractérisé en ce que** la face arrière (7r) de la première bande (7) présente une couche de colle pour sa fixation.

15. Sachet selon au moins une des revendications 1 à 14, **caractérisé en ce qu'**il est prévu au moins une zone de scellement à l'intérieur du sachet (5).

16. Sachet selon la revendication 15, **caractérisé en ce que** la zone de scellement présente une résistance du joint scellé faible et réglable, donnant ce qu'on appelle un effet pelable.
